# EUROPÄISCHE PATENTSCHRIFT

(11) **EP 4 358 796 B1**
(45) Veröffentlichungstag und Bekanntmachung des Hinweises auf die Patenterteilung: **22.07.2026**
(21) Anmeldenummer: 22747935.9
(22) Anmeldetag: 22.06.2022
(51) Int. Cl.: A47B 95/02

(54) **FRONTBLENDE FÜR EINEN MÖBELKORPUS**
FRONT PANEL FOR A FURNITURE BODY
PANNEAU FRONTAL POUR CORPS DE MEUBLE

(30) Priorität: 24.06.2021 DE 102021003238
(43) Veröffentlichungstag der Anmeldung: 01.05.2024
(73) Patentinhaber: pronorm Einbauküchen Gmbh, 32602 Vlotho (DE)
(72) Erfinder: KLINKENBERG, Roger, 6367 TK Voerendaal (NL); GÖSLING, Thorsten, 32107 Bad Salzuflen (DE)
(74) Vertreter: Hoefer & Partner Patentanwälte mbB
(86) Internationale Anmeldenummer: PCT/DE2022/000070
(87) Internationale Veröffentlichungsnummer: WO 2022/268246

(56) Entgegenhaltungen:
- WO-A1-2019/197092
- CN-U- 209 769 669
- KR-Y1- 200 457 121
- US-B2- 9 480 346

## Beschreibung

Die Erfindung betrifft eine Frontblende für einen Möbelkorpus, die ein Hintergreifen einer mit einer Griffleiste versehenen Stirnseite beweglicher Möbelteile wie Türen, Schubladen oder dergleichen erlaubt, und die eine Kammer für die Aufnahme eines Leuchtmittel aufweist

Seit alters her sind Griffe bei Möbeln nicht nur Handhaben für die Betätigung von Schubladen, Türen, Klappen oder dergleichen, sondern auch Stilmittel für eine optische Aufwertung einer Möbelfront. Die Anmutung einer Möbelfront wird heute häufig durch die Verwendung von Griffleisten verbessert, die sich insbesondere über die gesamte Breite eines solchen beweglichen Möbelteils erstrecken.

Neben Griffen, die für eine Betätigung beweglicher Möbelteile wie Türen, Schubladen oder dergleichen unmittelbar mit diesen verbunden sind, sind mit gegenüber einer Vorderseite eines Möbelkorpus' zurückgenommene, beleuchtete Frontblenden bekannt geworden, die ein Hintergreifen einer mit einer Griffleiste versehenen Stirnseite dieser beweglichen Möbelteile erlauben.

Eine gattungsgemäße Frontblende ist aus der WO 2019/197092 A1 bekannt.

Durch die Erfindung wird für die Betätigung beweglicher Möbelteile eine Frontblende der voranstehend beschriebenen Art zur Verfügung gestellt, bei der gemäß des Anspruchs 1 darauf abgestellt wird, dass die einstückig ausgebildete Frontblende eine mehrfach gekrümmte Wand aufweist, die auf einem ersten Endabschnitt die Kammer mit einer Lichtaustrittsöffnung trägt, und dass an dem anderen Ende der Wand ein Boden angeschlossen ist, der mit einem zweiten Endabschnitt der gekrümmten Wand und einer Montageebene einen Kanal zumindest mit ausbildet.

Die einstückige Ausbildung der Frontblende erlaubt eine kostengünstige Fertigung als Meterware bspw. aus einem Kunststoff, aber auch aus einem Metall, bspw. hochwertig aus einem Aluminium.

Durch das auf die Vorderseite der Wand fallende Licht der Leuchtmittel wird ein Lichtband geschaffen, dass sich insbesondere über die gesamte Breite des Möbelteils, insbesondere auch über ein gesamtes Möbel hinzieht.

Dabei wird von der mehrfach gekrümmten Wand das durch die Lichtaustrittsöffnung der Kammer für die Aufnahme von Leuchtmitteln fallende Licht gleichsam entlang der Wand hin zu der Griffleiste geführt, womit der Raum zwischen der Griffleiste des beweglichen Möbelteils und der Wand sicher ausgeleuchtet wird.

Da die Frontblende gegenüber der Möbelfront zumindest teilweise zurückgenommen ist, verhindert der zunächst von dem beweglichen Möbelteil in Richtung des Korpusinneren verlaufende zweite Endabschnitt der Wand weitgehend einen Lichteinfall in das Innere des Möbels bzw. das Hinterleuchten des beweglichen Möbelteils. Dabei ist von Vorteil, dass dieser zweite Endabschnitt sich über den Boden gegen eine Montageebene abstützt. Damit ist eine ausreichende mechanische Stabilität gegeben. Auch kann der hierdurch entstehende Kanal mannigfaltig genutzt werden, bspw. für eine Verkabelung.

Für ein Festlegen der Frontblende an dem Möbelkorpus bieten sich übliche Verbindungstechniken wie Verschrauben, Verkleben oder dergleichen durchaus an. Bevorzugt stehen jedoch der Wand rückseitig an der Montageebene endende Verriegelungs- und/oder Abstandselemente für ein Festlegen an dem Möbelkorpus vor, bspw. in einem Querschnitt L-förmig und/oder T-förmig ausgebildet. Eine Verriegelung, beispielsweise durch ein Einschieben in entsprechende Nuten des Möbelteils, gegebenenfalls einer oder mehrerer Montageplatten, ist nicht nur eine sichere, sondern auch eine unsichtbare Befestigung. Als Abstandselemente ausgebildet, definieren diese Elemente die Position der Frontblende bspw. in einer Nut in dem Korpus. Darüber hinaus versteifen solche in einem Querschnitt L-förmige und/oder T-förmige Verriegelungs- oder Abstandselemente die Wand.

So kann der Kanal über dem Boden auch durch ein Verriegelungs- und/oder Abstandselement in einfacher Weise geschlossen werden.

Bei der Frontblende nach der Erfindung kann auch oberseitig ein Kanal ausgebildet werden, wenn vorgesehen wird, dass an einer Deckseite der Kammer ein vertikal aufgehender Wandabschnitt angeschlossen ist, der mit einer rechtwinkligen Abwinklung versehen ist, die in der Montageebene endet.

Ist der Wandabschnitt an einer Ecke zwischen der Deckseite und einer Vorderwand der Kammer angeschlossen, so kann durch den Wandabschnitt eine Möbelfront mit ausgebildet werden.

Die Stabilität in dem Bereich der Kammer kann dadurch erhöht werden, dass die Deckseite der Kammer eine bis in die Montageebene reichende Verlängerung aufweist.

Die Lichtführung entlang der Wand wird durch die Maßnahme weiter verbessert, so dass eine senkrecht auf der Wand stehende Lichtaustrittsöffnung der Kammer durch einen Streifen aus einem transparenten Material geschlossen ist, der bevorzugt einen dreiecksförmigen Querschnitt aufweist.

Der Streifen aus einem transparenten Material schützt die Leuchtmittel vor einer Verschmutzung und ist beispielsweise bei einer Verwendung im Küchenbereich dennoch leicht zu reinigen, um einen optimalen Lichtaustritt zu gewährleisten. Durch den dreiecksförmigen Querschnitt wirkt der Streifen darüber hinaus wie ein das ausfallende Licht bündelnder Lichtleiter.

In konstruktiver Ausgestaltung kann vorgesehen sein, dass der Streifen und/oder ein LED-Band in Nuten in gegenüberliegenden Wänden der Kammer gehalten ist/sind und/oder dass den gegenüberliegenden Wänden Nasen vorstehen, die in Nuten des Streifens und/oder des LED-Bandes eingreifen.

Auch wenn LED-Bänder als Leuchtmittel Verwendung finden, die eine vergleichsweise hohe Lebensdauer haben, ist dennoch ein Austausch über die Stirnseiten der Frontblende nach der Erfindung, gegebenenfalls nach Entfernen einer Abdeckkappe, problemlos möglich.

Gleiches gilt für den Streifen aus transparentem Material, beispielsweise nach einem Verkratzen oder Eindrücken. Auch ist durch einen Austausch des LED-Bandes und/oder des Streifens ein Farbwechsel ohne großen Aufwand möglich.

Durch solche Maßnahmen ist eine geschlossene, fronseitige Ansicht sichergestellt und wird eine hohe mechanische Stabilität erreicht.

Das so erhaltene Möbel mit einer Frontblende nach der Erfindung mit einer Griffleiste aus einem eine Griffmulde aufweisenden Vollprofil, das in einer rechtwinkligen Eckausnehmung in einer Stirnseite des beweglichen Möbelteils eingesetzt ist, das weiter mit einer Nase die Stirnseite übergreift und das mit einem unterseitigen Verriegelungselement in das Möbelteil eingreift, genügt höchsten Ansprüchen.

Die Erfindung wird anhand der Zeichnung näher erläutert, in der lediglich Ausführungsbeispiele dargestellt sind. In der Zeichnung zeigt:
- Fig. 1:: eine Darstellung der Einbausituation einer Frontblende nach der Erfindung,
- Fig. 2:: eine isometrische Darstellung der Frontblende und
- Fig. 3:: eine stirnseitige Ansicht der Frontblende.

Die in der Zeichnung dargestellte, einstückig ausgebildete Frontblende 1 ist gegenüber einer Front 2 eines Möbelkorpus 3 soweit zurückgenommen, dass für eine Betätigung eines beweglichen Möbelteils 4 wie einer Türe, einer Schublade oder dergleichen eine massive Griffleiste 5 mit einer Griffmulde 6 hintergriffen werden kann.

Die Frontblende 1 eignet sich insbesondere als horizontales Zwischenprofil zwischen einer Ober- und einer Unterseite eines Möbelkorpus.

Die Frontblende 1 weist eine gleichsam ein Rückgrad ausbildende, mehrfach gekrümmte Wand 7 auf, die auf einem ersten Endanschnitt 8 eine in einer Frontansicht des Möbelkorpus 3 sichtbar verbleibende Kammer 9 für die Aufnahme von Leuchtmitteln 10 trägt. Die Rückwand 11 der Kammer 9 wird dabei von der Wand 7 ausgebildet.

Die Wände der Kammer 9 sind lichtundurchlässig und belassen eine Lichtaustrittsöffnung 12, die durch ein Streifen 13 von dreiecksförmigen Querschnitt aus einem transparenten Material geschlossen ist.

Erfindungsgemäß fällt das Licht der Leuchtmittel 10 ausschließlich durch den transparenten Streifen 13 auf die Wand 7 und leuchtet den Zwischenraum zwischen der Griffleiste 6 und der Wand 7 aus. Damit erscheint in einer Ansicht ein Lichtband über die Länge der Frontblende 1. Dabei verhindert ein zweiter Endabschnitt 14 einen Lichteinfall in den Möbelkorpus 3 bzw. ein Hinterleuchten des beweglichen Möbelteils 4.

In der Kammer 9 ist der Streifen 13 in einer Nut in der Wand 11 bzw. von einer Nase der Vorderwand 15 in einer Ausnehmung in dem Streifen 13 gehalten. Auch das die Leuchtmittel 10 tragende LED-Band an dem der Lichtaustrittsöffnung 12 gegenüberliegenden Ende der Kammer 9 ist in Nuten gefangen.

Für ein Festlegen der Frontblende 1 an dem Möbelkorpus 3 stehen der Rückseite 17 der Wand 7 hier L-förmige, gegebenenfalls T-förmige Verriegelungs- oder Abstandselemente 18,19 vor, die in einer gemeinsamen Montageebene 20 enden und in entsprechenden Nuten in einem Querstück eines solchen Möbelkorpus' eingeschoben werden können, gegebenenfalls in eine gesondert ausgebildete Befestigungsplatte.

Bei der Frontblende 1 ist an einem zweiten, S-förmig profilierten Endabschnitt 14 der Wand 7 ein Boden 22 angeschlossen. Durch den Boden 22, der sich gegen die Montageebene 20 abstützt, erhält die Wand 7 und insbesondere der zweite Endabschnitt 14 ausreichende Stabilität. Darüber hinaus wird durch den Boden 22 und den Endabschnitt 14 ein Kanal 23 ausgebildet, der hier von dem Abstandselement 19 gegen die Montageebene 20 geschlossen ist.

Der erste Endabschnitt 8 der Wand 7 schließt mit einer Deckseite 25 an der das Leuchtmittel 10 aufnehmenden Kammer 9 ab. An die Deckseite 25, hier an der Ecke zwischen der Deckseite 25 und der Vorderwand 15 der Kammer 9, schließt, bei einem horizontalen Einbau der Frontblende 1, ein vertikal aufgehender Wandabschnitt 27 an, der mit einer rechtwinkligen Abwinklung 28 endet. Das abgekröpfte Ende der Abwinklung 28 liegt wie die übrigen Abstandselemente 18,19 in der gemeinsamen Montageebene 20.

Ein solcher vertikal aufgehender Wandabschnitt 27 ist geeignet, eine Möbelfront mit auszubilden, vgl. Fig. l. Daneben wird durch den Wandabschnitt 27, die Abwinklung 28 und eine Verlängerung 29 der Deckseite 25 sowie die Montageebene 20 ein oberseitiger Kanal 30 ausgebildet.

Die in Fig. 1 gezeigte Griffleiste 6 aus einem die Griffmulde 5 aufweisenden Vollprofil ist in eine rechtwinklige, dem Möbelkorpus 3 zugewandte Eckausnehmung in einer Stirnseite des beweglichen Möbelteils 4 eingesetzt und übergreift mit einer Nase 31 die Stirnseite des Möbelteils 5. Unterseitig steht der Griffleiste 4 ein Verriegelungselement 32 vor, das in das Möbelteil 5 eingreift, bspw. in Form einer sägezahnartig profilierten Feder, die auszugssicher in einer stirnseitigen Nut in dem Möbelteil 4 eingreift.

## Patentansprüche

1. Frontblende (1) für einen Möbelkorpus, die ein Hintergreifen einer mit einer Griffleiste (5) versehenen Stirnseite beweglicher Möbelteile (4) wie Türen, Schubladen oder dergleichen erlaubt, und die eine Kammer (9) für die Aufnahme eines Leuchtmittels (10) aufweist, **dadurch gekennzeichnet, dass** die einstückig ausgebildete Frontblende (1) eine mehrfach gekrümmte Wand (7) aufweist, die auf einem ersten Endabschnitt (8) die Kammer (9) mit einer Lichtaustrittsöffnung (12) trägt, aus der das Licht ausschließlich durch einen transparenten Streifen (13) auf die gekrümmte Wand (7) fällt, und den Zwischenraum zwischen der Griffleiste (5) und der Wand ausleuchtet, um einen Lichtstreifen auf der gekrümmten Wand (7) auszubilden, so dass über eine Länge der Frontblende ein Lichtband erscheint, wobei ein zweiter Endabschnitt (14) ein Lichteinfall in den Möbelkorpus (3) bzw. ein Hinterleuchten des beweglichen Möbelteils (4) verhindert, und dass an dem anderen Ende der Wand (7) ein Boden (22) angeschlossen ist, der mit dem zweiten Endabschnitt (14) der gekrümmten Wand (7) und einer Montageebene (20) einen Kanal (23) zumindest mit ausbildet.

2. Frontblende nach Anspruch 1, **dadurch gekennzeichnet, dass** der Wand (7) rückseitig an der Montageebene (20) endende Verriegelungs- und/oder Abstandselemente (18,19) für ein Festlegen an dem Möbelkorpus (3) vorstehen.

3. Frontblende nach einem oder mehreren der vorangehenden Ansprüche, **dadurch gekennzeichnet, dass** der Kanal (23) über dem Boden (22) durch ein Verriegelungs- und/oder Abstandselement (19) geschlossen ist.

4. Frontblende nach einem oder mehreren der vorangehenden Ansprüche, **dadurch gekennzeichnet, dass** an einer Deckseite (25) der Kammer (9) ein vertikal aufgehender Wandabschnitt (27) angeschlossen ist, der mit einer rechtwinkligen Abwinklung (28) versehen ist, die in der Montageebene (20) endet.

5. Frontblende nach einem oder mehreren der vorangehenden Ansprüche, **dadurch gekennzeichnet, dass** der Wandabschnitt (27) an einer Ecke zwischen der Deckseite (25) und einer Vorderwand (15) der Kammer (9) angeschlossen ist.

6. Frontblende nach einem oder mehreren der vorangehenden Ansprüche, **dadurch gekennzeichnet, dass** die Deckseite (25) der Kammer (9) eine bis in die Montageebene (20) reichende Verlängerung (29) aufweist.

7. Frontblende nach einem oder mehreren der vorangehenden Ansprüche, **dadurch gekennzeichnet, dass** eine senkrecht auf der Wand (7) stehende Lichtaustrittsöffnung (12) der Kammer (9) durch den Streifen (13) aus transparentem Material geschlossen ist, der einen dreiecksförmigen Querschnitt aufweist.

8. Frontblende nach Anspruch 7, **dadurch gekennzeichnet, dass** der Streifen (13) und/oder ein LED-Band in Nuten in gegenüberliegenden Wänden (11,14) der Kammer (9) gehalten ist/sind und/oder dass den gegenüberliegenden Wänden (11,14) Nasen vorstehen, die in Nuten des Streifens und/oder des LED-Bands eingreifen.

9. Möbel mit einer Frontblende nach einem oder mehreren der vorangehenden Ansprüche, **gekennzeichnet durch** eine Griffleiste (5) aus einem eine Griffmulde (6) aufweisenden Vollprofil, das in einer rechtwinkligen Eckausnehmung in einer Stirnseite des beweglichen Möbelteils (4) eingesetzt ist, das mit einer Nase (31) die Stirnseite übergreift und das mit einem unterseitigen Verriegelungselement (32) in das Möbelteil (4) eingreift.

## Claims

1. Front panel (1) for a furniture carcass, which permits reaching behind an end face of movable furniture parts (4), such as doors, drawers or the like, provided with a handle strip (5), and which comprises a chamber (9) for accommodating an illuminant (10), **characterized in that** the integrally formed front panel (1) comprises a multiply curved wall (7) which, on a first end section (8), carries the chamber (9) with a light exit opening (12), from which the light falls exclusively through a transparent strip (13) onto the curved wall (7), and illuminates the intermediate space between the handle strip (5) and the wall in order to form a strip of light on the curved wall (7), so that a band of light appears over a length of the front panel, wherein a second end section (14) prevents light from entering the furniture carcass (3) and/or backlighting of the movable furniture part (4), and **in that**, at the other end of the wall (7), a bottom (22) is connected, which at least jointly forms a channel (23) with the second end section (14) of the curved wall (7) and a mounting plane (20).

2. Front panel according to claim 1, **characterized in that** locking and/or spacer elements (18, 19), ending at the mounting plane (20), project on the rear side of the wall (7) for fastening to the furniture carcass (3).

3. Front panel according to one or more of the preceding claims, **characterized in that** the channel (23) above the bottom (22) is closed by a locking and/or spacer element (19).

4. Front panel according to one or more of the preceding claims, **characterized in that** a vertically upwardly extending wall section (27) is connected to a top side (25) of the chamber (9), said wall section being provided with a right-angled bend (28) which ends in the mounting plane (20).

5. Front panel according to one or more of the preceding claims, **characterized in that** the wall section (27) is connected at a corner between the top side (25) and a front wall (15) of the chamber (9).

6. Front panel according to one or more of the preceding claims, **characterized in that** the top side (25) of the chamber (9) has an extension (29) reaching as far as the mounting plane (20).

7. Front panel according to one or more of the preceding claims, **characterized in that** a light exit opening (12) of the chamber (9), standing perpendicular to the wall (7), is closed by the strip (13) of transparent material, which has a triangular cross section.

8. Front panel according to claim 7, **characterized in that** the strip (13) and/or an LED strip is/are held in grooves in opposite walls (11, 14) of the chamber (9) and/or that projections protrude from the opposite walls (11, 14), which engage in grooves of the strip and/or of the LED strip.

9. Furniture with a front panel according to one or more of the preceding claims, **characterized by** a handle strip (5) made of a solid profile having a handle recess (6), which is inserted into a right-angled corner recess in an end face of the movable furniture part (4), which overlaps the end face with a projection (31), and which engages into the furniture part (4) with an underside locking element (32).

## Revendications

1. Façade avant (1) pour un corps de meuble, qui permet une prise par l'arrière d'une face frontale de parties mobiles de meuble (4), telles que des portes, des tiroirs ou analogues, pourvue d'une barre de préhension (5), et qui présente une chambre (9) destinée à recevoir un moyen d'éclairage (10), **caractérisée en ce que** la façade avant (1), réalisée d'une seule pièce, présente une paroi (7) à courbures multiples, qui, sur une première section d'extrémité (8), porte la chambre (9) avec une ouverture de sortie de lumière (12), à partir de laquelle la lumière tombe exclusivement, au travers d'une bande transparente (13), sur la paroi courbe (7), et éclaire l'espace intermédiaire entre la barre de préhension (5) et la paroi afin de former une bande lumineuse sur la paroi courbe (7), de sorte qu'une bande de lumière apparaît sur une longueur de la façade avant, une deuxième section d'extrémité (14) empêchant une pénétration de lumière dans le corps de meuble (3) et/ou un rétroéclairage de la partie mobile de meuble (4), et **en ce qu'**à l'autre extrémité de la paroi (7) est raccordé un fond (22), qui forme au moins conjointement un canal (23) avec la deuxième section d'extrémité (14) de la paroi courbe (7) et un plan de montage (20).

2. Façade avant selon la revendication 1, **caractérisée en ce que** des éléments de verrouillage et/ou d'écartement (18, 19), se terminant du côté arrière au niveau du plan de montage (20), font saillie à partir de la paroi (7) pour une fixation au corps de meuble (3).

3. Façade avant selon l'une ou plusieurs des revendications précédentes, **caractérisée en ce que** le canal (23), au-dessus du fond (22), est fermé par un élément de verrouillage et/ou d'écartement (19).

4. Façade avant selon l'une ou plusieurs des revendications précédentes, **caractérisée en ce qu'**à une face supérieure (25) de la chambre (9) est raccordée une section de paroi (27) s'élevant verticalement, qui est pourvue d'un pliage à angle droit (28) se terminant dans le plan de montage (20).

5. Façade avant selon l'une ou plusieurs des revendications précédentes, **caractérisée en ce que** la section de paroi (27) est raccordée à un angle entre la face supérieure (25) et une paroi avant (15) de la chambre (9).

6. Façade avant selon l'une ou plusieurs des revendications précédentes, **caractérisée en ce que** la face supérieure (25) de la chambre (9) présente un prolongement (29) s'étendant jusqu'au plan de montage (20).

7. Façade avant selon l'une ou plusieurs des revendications précédentes, **caractérisée en ce qu'**une ouverture de sortie de lumière (12) de la chambre (9), disposée perpendiculairement à la paroi (7), est fermée par la bande (13) en matériau transparent, qui présente une section transversale triangulaire.

8. Façade avant selon la revendication 7, **caractérisée en ce que** la bande (13) et/ou une bande à LED est/sont maintenue(s) dans des rainures de parois opposées (11, 14) de la chambre (9) et/ou **en ce que** des nez font saillie des parois opposées (11, 14), lesquels s'engagent dans des rainures de la bande et/ou de la bande à LED.

9. Meuble avec une façade avant selon l'une ou plusieurs des revendications précédentes, **caractérisé par** une barre de préhension (5) en profilé plein présentant une cuvette de prise (6), qui est insérée dans un évidement d'angle à angle droit dans une face frontale de la partie mobile de meuble (4), qui recouvre la face frontale au moyen d'un nez (31) et qui s'engage dans la partie de meuble (4) au moyen d'un élément de verrouillage inférieur (32).
